# EUROPÄISCHE PATENTSCHRIFT

(11) **EP 1 647 362 B1**
(45) Veröffentlichungstag und Bekanntmachung des Hinweises auf die Patenterteilung: **20.02.2008**
(21) Anmeldenummer: 05019183.2
(22) Anmeldetag: 03.09.2005
(51) Int. Cl.: B24B 23/06, B24B 21/20, B24B 5/36

(54) **Bandschleifmaschine**
Belt grinding machine
Ponceuse à bande

(30) Priorität: 13.10.2004 DE 202004016143 U
(43) Veröffentlichungstag der Anmeldung: 19.04.2006
(73) Patentinhaber: C. & E. Fein GmbH, 73529 Schwäbisch-Gmünd-Bargau (DE)
(72) Erfinder: Pfundt, Jochen, 32791 Lage (DE); Henssler, Heinrich, 73525 Schwäbisch Gmünd (DE); Schultheiss, Martin, 73525 Schwäbisch Gmünd (DE); Ruoff, Berthold, 72820 Sonnenbühl (DE)
(74) Vertreter: Gahlert, Stefan

(56) Entgegenhaltungen:
- EP-A- 1 112 811
- AT-U1- 4 931
- DE-A1- 19 704 110
- DE-U1- 9 411 866
- US-A- 5 957 758
- US-A1- 2003 182 749
- "OUTILLAGE A MAIN" REVUE TECHNIQUE AUTOMOBILE, ETAI, BOULOGNE-BILLANCOURT, FR, Bd. 48, Nr. 555, Oktober 1993 (1993-10), Seite XL, XP000411583 ISSN: 1621-3815

## Beschreibung

Die Erfindung betrifft eine Bandschleifmaschine zum Schleifen von Rohren oder dergleichen, mit einer Antriebseinheit, an der eine Antriebsrolle aufgenommen ist, wobei an der Antriebseinheit zwei relativ zueinander bewegliche Schwingen gehalten sind, an deren freien Ende je eine Umlenkrolle aufgenommen ist, wobei ein endloses Schleifband über die Antriebsrolle und die beiden Umlenkrollen geführt und mittels der Antriebsrolle antreibbar ist, wobei ein Federelement vorgesehen ist, mittels dessen die beiden Schwingen nach außen beaufschlagt sind, um das über die Rollen geführte Schleifband vorzuspannen, und mit einem Griff zum Halten der Maschine, wobei eine erste der beiden Schwingen fest mit der Antriebseinheit verbunden ist und die zweite der beiden Schwingen beweglich an der Antriebseinheit gelagert ist, und wobei die zweite Schwinge durch eine Zugfeder, die vorzugsweise als Schraubenfeder ausgebildet ist, in eine von der ersten Schwinge entfernte Richtung vorgespannt ist.

Eine derartige Bandschleifmaschine ist aus der AT 4 931 U1 bekannt.

Bei der bekannten Bandschleifmaschine ist das Federelement allerdings unmittelbar von außen zugänglich und kann bei der Benutzung stören oder sogar eine Unfallgefahr begründen.

Der Erfindung liegt somit die Aufgabe zu Grunde, eine Bandschleifmaschine zu schaffen, die eine verbesserte Ergonomie und möglichst eine hohe Sicherheit aufweist.

Diese Aufgabe wird erfindungsgemäß bei einer Bandschleifmaschine der eingangs genannten Art dadurch gelöst, dass die Zugfeder zumindest teilweise von einem Berührschutz umgeben ist.

Die Aufgabe der Erfindung wird auf diese Weise vollkommen gelöst, da eine Beeinträchtigung der Feder und eine Verletzungsgefahr durch die Feder auf diese Weise vermieden werden kann.

Gemäß einer Weiterbildung der Erfindung befindet sich die Griffaufnahme etwa im Bereich des Schwerpunktes der Bandschleifmaschine. Die Antriebseinheit weist nämlich in der Regel eine längliche Bauform auf, und die beiden Schwingen stehen vom Ende dieser Antriebseinheit nach vorne hin hervor. Die Bandschleifmaschine kann somit erfindungsgemäß auf einfache Weise mit dem Griff gehalten werden und mit der zweiten Hand an der Antriebseinheit geführt oder stabilisiert werden.

Gemäß einer Weiterbildung der Erfindung weist der Griff mindestens einen ersten Griffbereich auf, der ein Halten der Maschine in einer ersten Position, in der die Schwingen annähernd in einer vertikalen Ebene verlaufen, erlaubt, sowie mindestens einen zweiten Griffbereich auf, der ein Halten der Maschine in einer zweiten Position erlaubt, in der die beiden Schwingen annähernd in einer horizontalen Ebene verlaufen.

Durch eine derartige Ausgestaltung des Griffes kann die Maschine sowohl beim Schleifen von horizontal verlaufenden Rohren als auch beim Schleifen von vertikal verlaufenden Rohren in einfacher Weise am ersten Griffbereich von oben gehalten werden. Außerdem besteht die Möglichkeit, die Maschine mit der einen Hand am ersten Griffbereich von oben zu halten und mit der anderen Hand an dem anderen Griffbereich zu führen, um die Vorschubbewegung beim Schleifen entlang des betreffenden Rohres zu erzeugen. Hält man den Griff an einem gekrümmten Übergangsbereich zwischen dem ersten und zweiten Griffbereich, so kann man schräg angeordnete Rohre besonders gut schleifen.

Gemäß einer Weiterbildung dieser Ausführung verläuft der erste Griffbereich annähernd parallel zur Drehachse der Antriebsrolle und der zweite Griffbereich annähernd senkrecht dazu.

Auf diese Weise wird insbesondere beim Schleifen von horizontal und vertikal verlaufenden Rohren eine besonders günstige Arbeitshaltung und ein einfaches Ergreifen des Griffes von oben gewährleistet.

Es versteht sich, dass neben einer geraden oder leicht geschwungenen Gestaltung des ersten und zweiten Griffbereiches auch eine Ausführungsform denkbar ist, bei der der gesamte Griff bspw. in Form eines Teilkreises oder in anderer Weise gekrümmt ist, um so den ersten und zweiten Griffbereich zu überdecken, so dass ein Halten in der ersten und zweiten Position ermöglicht wird. Grundsätzlich ist es jedoch bevorzugt, wenn der erste und zweite Griffbereich gerade oder lediglich leicht gekrümmt verlaufen.

Die Zugfeder kann ferner zumindest teilweise in einer zylindrischen Hülse geführt sein.

Dabei kann die Hülse an einem Ende der Zugfeder gehalten sein und zumindest teilweise von einem Schutzblech umschlossen sein.

Die Hülse besteht vorzugsweise aus Kunststoff, insbesondere aus PTFE oder dergleichen.

Durch diese Merkmale wird eine Verletzungsgefahr im Bereich der Feder weitgehend ausgeschlossen.

In zusätzlicher weiterbildung der Erfindung greift die Zugfeder mit einem Ende an der Antriebseinheit und mit dem anderen Ende an der zweiten Schwinge an, wobei an einem Vorsprung oder Ansatz der ersten Schwinge, an dem die zweite Schwinge gelagert ist, eine Vertiefung zur Führung der Feder angeordnet ist, die vorzugsweise in Form einer Hohlkehle ausgebildet ist.

Auf diese Weise wird eine zuverlässige Führung der Feder gewährleistet.

Gemäß einer weiteren Ausführung der Erfindung sind an den Schwingen Führungsleisten zur Führung des Schleifbandes vorgesehen.

Durch dieses Merkmal wird eine verbesserte Führung des Schleifbandes auf den Rollen gewährleistet und die Gefahr des Ablaufens des Schleifbandes von den Rollen vermindert.

Weitere Merkmale und Vorteile der Erfindung ergeben sich aus der nachfolgenden Beschreibung eines bevorzugten Ausführungsbeispiels unter Bezugnahme auf die Zeichnung. Es zeigen:
- Fig. 1: eine perspektivische Ansicht einer erfindungsgemäßen Bandschleifmaschine;
- Fig. 2: eine vergrößerte perspektivische Ansicht der Bandschleifmaschine gemäß Fig. 1 im Bereich der beiden Schwingen und des Griffes schräg von der Seite und
- Fig. 3: einen vergrößerten Querschnitt durch die bewegliche Schwinge gemäß Fig. 2 in dem Bereich, in dem die Feder an der Schwinge geführt ist.

In Fig. 1 ist eine erfindungsgemäße Bandschleifmaschine dargestellt und insgesamt mit der Ziffer 10 bezeichnet. Die Bandschleifmaschine 10 ist insbesondere zum Schleifen von Rohren oder anderen runden Gegenständen geeignet. Die Bandschleifmaschine 10 weist eine Antriebseinheit 12 mit einem länglichen Motorgehäuse 14 und einem Getriebegehäuse 16 an dessen vorderen Ende auf. Im Motorgehäuse 14 ist ein Elektromotor aufgenommen, von dem über ein im Getriebegehäuse 16 aufgenommenes Kegelradgetriebe eine rechtwinklig zur Längsachse des Motorgehäuses 14 verlaufende Abtriebswelle (nicht dargestellt) angetrieben wird. Auf der Abtriebswelle ist eine Antriebsrolle 22 befestigt. Die Abtriebswelle 22 wird somit direkt vom Motor der Antriebseinheit 12 angetrieben. Auf der Oberseite des Motorgehäuses 14 ist ferner noch ein Schalter 17 zum Ein- und Ausschalten der Maschine erkennbar.

An der Unterseite des Getriebegehäuses 16 (dem Schalter 17 abgewandte Seite) ist eine erste starre Schwinge 18 befestigt, die, von der Oberseite aus gesehen, sich von der linken Seite des Getriebegehäuses 16 aus schräg nach vorn in eine dem Motorgehäuse 14 entgegengesetzte Richtung erstreckt und hierbei leicht von außen nach innen in Richtung zur Längsachse 15 der Maschine hin gekrümmt ist. Die starr mit dem Getriebegehäuse 16 verbundene erste Schwinge 18 ist auf der Unterseite des Getriebegehäuses 16 zu dessen rechter Seite hin fortgesetzt und bildet so einen Vorsprung oder Ansatz 19, der vom Getriebegehäuse 16 aus nach rechts vorn hervorsteht und an dem eine zweite bewegliche Schwinge 20 verschwenkbar gelagert ist. Die zweite Schwinge 20 weist gleichfalls eine leicht zur Längsachse 15 der Maschine 10 hin gekrümmte Form auf. Beide Schwingen 18, 20 umschließen somit einen annähernd U-förmigen Raum und sind von der jeweiligen Außenseite her gesehen aus konvex gekrümmt. Die zweite Schwinge 20 ist durch eine in Fig. 1 nur angedeutete Zugfeder 48, die an der Außenseite der zweiten Schwinge 20 angreift, in eine der ersten Schwinge 18 entgegengesetzte Richtung nach außen vorgespannt oder aufgespreizt. An den freien Enden der Schwingen 18, 20 ist jeweils eine Umlenkrolle 24 bzw. 26 aufgenommen. Über die Antriebsrolle 22 und die beiden Umlenkrollen 24, 26 ist ein endloses Schleifband 28 geführt. Hierbei kann es sich etwa um ein Schleif- oder Polierband mit geeigneter Körnung und Oberflächenbeschaffenheit handeln. Das über die Rollen 22, 24, 26 geführte Schleifband 28 kann durch die Antriebsrolle 22 angetrieben werden und läuft im Betrieb mit einer Geschwindigkeit von bspw. 22 Meter pro Sekunde um.

Zum Halten der Bandschleifmaschine 10 dient ein insgesamt mit der Ziffer 30 bezeichneter Griff, der am Getriebegehäuse 16 der Antriebseinheit 12 bzw. an der daran aufgenommenen festen Schwinge 18 mittels zweier Aufnahmen 36, 38 befestigt ist. Der Griff 30 weist einen ersten Griffbereich 32 auf, sowie einen zweiten Griffbereich 34, der sich etwa rechtwinklig zum ersten Griffbereich 32 erstreckt und über eine Krümmung 33 von annähernd 90° damit verbunden ist. Wie insbesondere aus Fig. 2 näher zu ersehen ist, ist dabei der Griff 30 mit der Aufnahme 38 auf der rechten Seite bzw. der Aufnahme 36 auf der linken Seite des Getriebegehäuses 16 befestigt. Insgesamt ist somit der Griff 30 etwa im Bereich des Schwerpunktes der Maschine 10 etwa im Bereich des Endes der Antriebseinrichtung 12 befestigt, von dem aus die beiden Schwingen 18, 20 hervorstehen.

Die Maschine 10 kann nun in der in Fig. 1 gezeigten Position mit einer Hand am ersten Griffbereich 32 erfasst werden, wobei sich die beiden Schwingen 18, 20 etwa in einer vertikalen Richtung übereinander befinden. Eine solche Position ist besonders geeignet, um horizontal verlaufende Rohre oder andere längliche Gegenstände, bspw. Edelstahlrohrhandläufe, zu schleifen oder zu polieren. Da die Maschine 10 in der Nähe ihres Schwerpunktes am ersten Griffbereich 32 gehalten werden kann, ist ein müheloses Arbeiten ermöglicht. Dabei kann die Maschine 10 entweder am zweiten Griffbereich 34 mit der anderen Hand gehalten werden oder aber am Motorgehäuse 14 gehalten werden.

Zum Schleifen wird die Maschine 10 mit dem Schleifband 28 an den zu schleifenden Gegenstand angedrückt und legt sich mit den beiden Schwingen 18, 20 um den zu schleifenden Gegenstand herum, wobei die Schleifbandspannung durch die Zugfeder 48 gewährleistet ist. So kann das Schleifband 28, wie grundsätzlich aus der EP 1 112 811 A2 bekannt, um den zu schleifenden Gegenstand herum mit einem Umschlingungswinkel von mehr als 180° geführt werden.

Sollen dagegen etwa vertikal verlaufende Rohre bearbeitet werden, so wird die Maschine 10 vorzugsweise an ihrem zweiten Griffbereich 34 mit der Hand von oben ergriffen und kann wiederum entweder am Motorgehäuse 14 oder am ersten Griffbereich 32 mit der anderen Hand während des Arbeitens geführt werden. Eine derartige horizontale Lage, in der sich die beiden Schwingen 18, 20 etwa in einer horizontalen Ebene befinden, ist aus Fig. 2 zu ersehen.

Hält man den Griff 30 im Bereich der Krümmung 33, also im Übergangsbereich zwischen dem ersten und dem zweiten Griffbereich 32, 34, so lassen sich schräg angeordnete Rohre besonders gut schleifen.

Um zu vermeiden, dass das über die leicht ballig ausgebildeten Rollen 22, 24, 26 geführte Schleifband 28 während des Betriebes seitlich von den Rollen wegläuft, können Führungsbleche 42, 44 an den beiden Schwingen 18, 20 aufgenommen sein.

Die Zugfeder 48 zur Vorspannung der zweiten Schwinge 20 nach außen ist als Schraubenfeder ausgeführt und greift mit einem ersten Ende an einem Anlenkpunkt 50 der zweiten Schwinge 20 an, der sich etwa in der Mitte der Längserstreckung der Schwinge 20 befindet. Das andere Ende der Zugfeder 48 ist in nicht näher dargestellter Weise an einer Aufnahme 56 auf der rechten Seite des Getriebegehäuses 16 befestigt.

Dieses Ende der Zugfeder 48 ist von einem Schutzblech 54 umschlossen. In Fig. 2 ist erkennbar, dass die Zugfeder 48 ferner von einer Hülse 52 teilweise umschlossen ist, die aus dem Schutzblech 54 in Richtung zum Anlenkpunkt 50 der Zugfeder 48 hervorsteht. Bei dieser Hülse 52 handelt es sich um eine Schutz- und Führungshülse, die vorzugsweise aus Kunststoff, bspw. auf Teflon, besteht. Durch die Hülse 52 in Kombination mit dem Schutzblech 54 wird eine Verletzungsgefahr im Bereich der Zugfeder 48, die durch Einklemmen eines Fingers oder dergleichen entstehen könnte, weitgehend ausgeschlossen.

Wie aus Fig. 3 zu ersehen, ist der Vorsprung oder Ansatz 19 der ersten Schwinge 18, an dem die zweite Schwinge 20 gelagert ist, außen mit einer hohlkehlartigen Vertiefung 58 versehen. An diese Vertiefung 58 kann sich die Zugfeder 48 anlegen, wenn die zweite Schwinge 20 entgegen der Wirkung der Federkraft ganz nach innen verschwenkt wird. Auf diese Weise ist eine gute Führung der Zugfeder 48 gewährleistet.

Im Bereich des ersten Griffbereiches 32 des Griffes 30 ist an der Außenseite der festen Schwinge 18 ferner ein Schutzblech 40 aufgenommen, durch das das Schleifband 28 vom ersten Griffbereich 32 abgeschottet ist, um so einen versehentlichen Kontakt mit dem Schleifband 28 zu verhindern. Dieses Schutzblech 40 ist um die Antriebsrolle 22 herum etwa bis in den Bereich der Aufnahme 56 fortgesetzt, wie aus Fig. 2 zu erkennen ist.

## Patentansprüche

1. Bandschleifmaschine zum Schleifen von Rohren oder dergleichen, mit einer Antriebseinheit (12), an der eine Antriebsrolle (22) aufgenommen ist, wobei an der Antriebseinheit zwei relativ zueinander bewegliche Schwingen (18, 20) gehalten sind, an deren freien Ende je eine Umlenkrolle (24, 26) gehalten ist, wobei ein endloses Schleifband (28) über die Antriebsrolle (22) und die beiden Umlenkrollen (24, 26) geführt und mittels der Antriebsrolle (22) antreibbar ist, und mit einem Griff (30) zum Halten der Maschine (10), wobei eine erste der beiden Schwingen (18) fest mit der Antriebseinheit (12) verbunden ist und die zweite (20) der beiden Schwingen (18, 20) beweglich an der Antriebseinheit (12) gelagert ist, wobei die zweite Schwinge (20) durch eine Zugfeder (48), die vorzugsweise als Schraubenfeder ausgebildet ist, in eine von der ersten Schwinge (18) entfernte Richtung vorgespannt ist, um das über die Rollen (22, 24, 26) geführte Schleifband (28) vorzuspannen, **dadurch gekennzeichnet, dass** die Zugfeder (48) zumindest teilweise von einem Berührschutz (52, 54) umgeben ist.

2. Bandschleifmaschine nach Anspruch 1, **dadurch gekennzeichnet, dass** die Zugfeder (48) zumindest teilweise in einer zylindrischen Hülse (52) geführt ist.

3. Bandschleifmaschine nach Anspruch 2, **dadurch gekennzeichnet, dass** die Hülse (52) an einem Ende der Zugfeder gehalten ist und zumindest teilweise von einem Schutzblech (54) umschlossen ist.

4. Bandschleifmaschine nach Anspruch 2 oder 3, **dadurch gekennzeichnet, dass** die Hülse (52) aus Kunststoff, insbesondere aus PTFE oder dgl. besteht.

5. Bandschleifmaschine nach einem der vorhergehenden Ansprüche, **dadurch gekennzeichnet, dass** die Zugfeder (48) mit einem Ende an der Antriebseinheit (12) und mit dem anderen Ende an der zweiten Schwinge (20) angreift, und dass an einem Ansatz (19) der ersten Schwinge (18), an dem die zweite Schwinge (20) gelagert ist, eine Vertiefung (58) zur Führung der Zugfeder (48) angeordnet ist, die vorzugsweise in Form einer Hohlkehle ausgebildet ist.

6. Bandschleifmaschine nach einem der vorhergehenden Ansprüche, **dadurch gekennzeichnet, dass** an den Schwingen (18, 20) Führungsleisten (42, 44) zur Führung des Schleifbandes (28) vorgesehen sind.

7. Bandschleifmaschine nach einem der vorhergehenden Ansprüche, **dadurch gekennzeichnet, dass** der Griff (30) im Bereich des Endes der Antriebseinrichtung (12) befestigt ist, von dem aus die beiden Schwingen (18, 20) hervorstehen.

8. Bandschleifmaschine nach Anspruch 7, **dadurch gekennzeichnet, dass** der Griff (30) mindestens einen ersten Griffbereich (32) aufweist, der ein Halten der Maschine (10) in einer ersten Position, in der die Schwingen (18, 20) annähernd in einer vertikalen Ebene verlaufen, erlaubt, sowie mindestens einen zweiten Griffbereich (34) aufweist, der ein Halten der Maschine (10) in einer zweiten Position erlaubt, in der die beiden Schwingen (18, 20) annähernd in einer horizontalen Ebene verlaufen.

9. Bandschleifmaschine nach Anspruch 7 oder 8, **dadurch gekennzeichnet, dass** der erste Griffbereich (32) annähernd parallel zur Drehachse der Antriebsrolle (22) verläuft und der zweite Griffbereich (34) annähernd senkrecht dazu verläuft.

## Claims

1. A belt grinding machine for grinding pipes or the like, having a drive unit (12), on which a driving roller (22) is accommodated, two rocker arms (18, 20) movable relative to one another being mounted on the drive unit, at the free ends of which rocker arms there is in each case mounted a deflection roller (24, 26), an endless grinding belt (28) being guided over the driving roller (22) and the two deflection rollers (24, 26) and being drivable by means of the driving roller (22), and having a handle (30) for holding the machine (10), a first one (18) of the two rocker arms being connected firmly to the drive unit (12) and the second one (20) of the two rocker arms (18, 20) being mounted movably on the drive unit (12), the second rocker arm (20) being pretensioned by a tension spring (48), which preferably takes the form of a helical spring, in a direction away from the first rocker arm (18) in order to pretension the grinding belt (28) guided over the rollers (22, 24, 26), **characterised in that** the tension spring (48) is surrounded at least in part by a touch guard (52, 54).

2. A belt grinding machine according to claim 1, **characterised in that** the tension spring (48) is guided at least in part in a cylindrical sleeve (52).

3. A belt grinding machine according to claim 2, **characterised in that** the sleeve (52) is mounted at one end of the tension spring and is surrounded at least in part by a guard plate (54).

4. A belt grinding machine according to claim 2 or claim 3, **characterised in that** the sleeve (52) consists of plastics, in particular of PTFE or the like.

5. A belt grinding machine according to any one of the preceding claims, **characterised in that** the tension spring (48) acts with one end on the drive unit (12) and with the other end on the second rocker arm (20), and **in that** a recess (58) for guiding the tension spring (48) is arranged on an extension (19) of the first rocker arm (18), on which extension (19) is mounted the second rocker arm (20), said recess (58) preferably taking the form of a groove.

6. A belt grinding machine according to any one of the preceding claims, **characterised in that** guide strips (42, 44) are provided on the rocker arms (18, 20) to guide the grinding belt (28).

7. A belt grinding machine according to any one of the preceding claims, **characterised in that** the handle (30) is attached in the area of the end of the drive means (12) from which the two rocker arms (18, 20) project.

8. A belt grinding machine according to claim 7, **characterised in that** the handle (30) comprises at least one first handle area (32), which allows the machine (10) to be held in a first position, in which the rocker arms (18, 20) extend approximately in a vertical plane, and at least one second handle area (34), which allows the machine (10) to be held in a second position, in which the two rocker arms (18, 20) extend approximately in a horizontal plane.

9. A belt grinding machine according to claim 7 or claim 8, **characterised in that** the first handle area (32) extends approximately parallel to the axis of rotation of the driving roller (22) and the second handle area (34) extends approximately perpendicularly thereto.

## Revendications

1. Ponceuse à bande permettant de poncer des tubes ou similaires, comportant une unité d'entraînement (12), au niveau de laquelle est reçu un rouleau d' entraînement (22), deux bras oscillants (18, 20) mobiles l'un par rapport à l'autre étant maintenus au niveau de l'unité d'entraînement, au niveau des extrémités libres desquels est maintenu respectivement un rouleau de renvoi (24, 26), une bande abrasive (28) sans fin étant conduite sur le rouleau d'entraînement (22) et les deux rouleaux de renvoi (24, 26) et pouvant être entraînée à l'aide du rouleau d'entraînement (22), et comportant une poignée (30) permettant de tenir la machine (10), dans laquelle un premier des deux bras oscillants (18) est relié solidement à l'unité d'entraînement (12) et le deuxième (20) des deux bras oscillants (18, 20) est logé de manière mobile au niveau de l'unité d'entraînement (12), le deuxième bras oscillant (20) étant précontraint par un ressort de traction (48), qui est réalisé de préférence sous forme de ressort cylindrique, dans une direction opposée au premier bras oscillant (18) pour précontraindre la bande abrasive (28) conduite sur les rouleaux (22, 24, 26), **caractérisée en ce que** le ressort de traction (48) est entouré au moins en partie par une protection contre le contact (52, 54).

2. Ponceuse à bande selon la revendication 1, **caractérisée en ce que** le ressort de traction (48) est guidé au moins en partie dans une douille cylindrique (52).

3. Ponceuse à bande selon la revendication 2, **caractérisée en ce que** la douille (52) est maintenue au niveau d'une extrémité du ressort de traction et est entourée au moins en partie par une tôle de protection (54).

4. Ponceuse à bande selon la revendication 2 ou 3, **caractérisée en ce que** la douille (52) est en plastique, en particulier en PTFE ou similaire.

5. Ponceuse à bande selon l'une quelconque des revendications précédentes, **caractérisée en ce que** le ressort de traction (48) s'applique avec une extrémité contre l'unité d'entraînement (12) et avec l'autre extrémité contre le deuxième bras oscillant (20) et **en ce qu'**un évidement (58), qui est réalisé de préférence sous forme de gorge, est agencé au niveau d'une saillie (19) du premier bras oscillant (18), au niveau de laquelle est logé le deuxième bras oscillant (20), pour le guidage du ressort de traction (48).

6. Ponceuse à bande selon l'une quelconque des revendications précédentes, **caractérisée en ce que** des barres de guidage (42, 44) sont prévues au niveau des bras oscillants (18, 20) pour le guidage de la bande abrasive (28).

7. Ponceuse à bande selon l'une quelconque des revendications précédentes, **caractérisée en ce que** la poignée (30) est fixée dans la zone de l'extrémité du dispositif d'entraînement (12), de laquelle dépassent les deux bras oscillants (18, 20).

8. Ponceuse à bande selon la revendication 7, **caractérisée en ce que** la poignée (30) présente au moins une première zone de préhension (32), qui permet de maintenir la machine (10) dans une première position, dans laquelle les bras oscillants (18, 20) s'étendent approximativement dans un plan vertical et présente au moins une deuxième zone de préhension (34), qui permet de maintenir la machine (10) dans une deuxième position, dans laquelle les deux bras oscillants (18, 20) s'étendent approximativement dans un plan horizontal.

9. Ponceuse à bande selon la revendication 7 ou 8, **caractérisée en ce que** la première zone de préhension (32) s'étend approximativement de manière parallèle à l'axe de rotation du rouleau d'entraînement (22) et la deuxième zone de préhension (34) s'étend à peu près perpendiculairement à celui-ci.
